# EUROPÄISCHE PATENTSCHRIFT

(11) **EP 1 477 441 B1**
(45) Veröffentlichungstag und Bekanntmachung des Hinweises auf die Patenterteilung: **05.03.2008**
(21) Anmeldenummer: 04102024.9
(22) Anmeldetag: 11.05.2004
(51) Int. Cl.: B65H 3/08

(54) **Bogenmaterialanleger**
Sheet feeder
Margeur

(30) Priorität: 14.05.2003 US 437508
(43) Veröffentlichungstag der Anmeldung: 17.11.2004
(73) Patentinhaber: Goss International Americas, Inc., Dover, NH 03820 (US)
(72) Erfinder: Caron, Glen Roger, Stratham, NH 03885 (US); DiMuzio, Daniel Gregg, Cheviot, OH Ohio 45211 (US); Kaya, Mehmet Oktay, Lee, NH New Hampshire 03824 (US); Limbert, Edward James, Monroe, OH Ohio 45050 (US)
(74) Vertreter: Domenego, Bertrand

(56) Entgegenhaltungen:
- EP-A- 1 108 664
- US-A- 5 094 439
- US-A- 5 984 296

## Beschreibung

Die vorliegende Erfindung betrifft Bogenmaterialanleger gemäss dem Oberbegriff des Anspruchs 1. Ein solcher Bogenmaterialanleger ist aus der EP 1 108 664 bekannt.
Bogenmaterialanleger sind, z.B. Magazinanleger zur Zufuhr von Bogenmaterial beispielsweise in Form von Signaturen, Einzelbogen oder Beilagen von einem Stapel.
Die US 6,213,457 offenbart zum Beispiel eine Vorrichtung zur Zufuhr flacher Produkte vom Boden eines Stapels mit Hilfe eines mit einer Saugerwelle rotierenden Saugers.

Die US 5,984,296 offenbart einen Hubsauger zur Entnahme des obersten Bogens von einem Bogenstapel. Mit Hilfe eines Stellknopfes kann ein Gelenk eines mehrgliedrigen, den Hubsauger führenden Kurvenfolgergetriebes im Sinne einer Veränderung des Hubes des Hubsaugers und damit von dessen Abstand zu den Bogen verändert werden.

Die US 5,094,439 offenbart eine Vorrichtung zur Arretierung einer Saugdüse eines Bogentrennsaugers in einem Bogen von oben zuführenden Bogenanleger, die ein an einem Tastfußantrieb befestigtes Gegenlager umfasst.

In manchen Fällen ist es wünschenswert, einen die Bogenzufuhr verhindernden Hemmmechanismus vorzusehen. In einigen kurvengetriebenen Vorrichtungen des Standes der Technik wirkt dieser Hemmmechanismus wie ein Riegel, welcher den Kurvenfolger vollständig oder fast vollständig von der Kurve löst. Bei der Wiederaufnahe des Anlegevorgangs steht der Kurvenfolger wieder in permanentem Kontakt mit der Kurve. Dieses wiederholte Lösen und Anstellen kann jedoch zu Verschleiß an der Kurvenoberfläche, der Kurve und an anderen Elementen des Anlegers führen.
Es ist eine Aufgabe der vorliegenden Erfindung, einen Bogenanleger mit einem Hemmmechanismus zu schaffen, welcher den Verschleiß an der Kurve und dem Kurvenfolger reduziert. Eine alternative oder zusätzliche Aufgabe der vorliegenden Erfindung besteht darin, einen Bogenmaterialanleger zu schaffen, der einen leicht umzusetzenden, wirksamen Hemmmechanismus aufweist.

Ein erfindungsgemäßer Bogenmaterialanleger umfasst die in Anspruch 1. angegebenen Merkmale

Durch Vorsehen des Stellglieds zur Veränderung der Phasenlage des Schwenkwinkels kann ein leicht umzusetzender, wirksamer Hemmmodus für den Bogenmaterialanleger vorgesehen werden.

Der Sauger kann bei in der zweiten Position befindlichem Stellglied weiter um den vorgegebenen Winkel schwenken. Das Stellglied ist vorzugsweise zwischen die Saugerleistenvorrichtung und einen Kurvenfolger geschaltet, wobei der Kurvenfolger den Sauger um den vorgegebenen Winkel bewegt.

Die den Kurvenfolger steuernde Kurve und der Kurvenfolger bleiben vorzugsweise unabhängig davon, ob sich das Stellglied in der ersten oder in der zweiten Position befindet, miteinander in Kontakt.

Die Saugerleistenvorrichtung umfasst vorzugsweise eine Hauptwelle, welche die Schwenkachse aufweist, und kann eine Saugerleiste mit einer zur Schwenkachse parallel, aber versetzt angeordneten Saugerleistenachse aufweisen. In diesem Fall verändert das Stellglied vorzugsweise den Winkel zwischen der Schwenkachse und der Saugerleistenachse.

Ein von der Kurve über den Kurvenfolger angetriebener Block kann über das Stellglied mit der Saugerleiste verbunden sein.

Von der Saugerleiste aus kann sich eine Halterung erstrecken, an welcher das Stellglied mit Hilfe von Haltefedern befestigt ist.

Bei in der zweiten Position befindlichem Stellglied kann eine Unterdruckvorrichtung den am Sauger anliegenden Unterdruck abstellen.

Bei dem Anleger kann es sich um einen Bogenmaterial von der Unterseite eines Stapels abziehenden Anleger handeln.

Ein erfindungsgemäßes Verfahren zur Abnahme von Bogen umfasst die in Anspruch 11 angegebenen Schritte.

In der ersten Betriebsart kann am Sauger ein Unterdruck anliegen, der in der zweiten Betriebsart abgestellt sein kann.

Die vorliegende Erfindung wird nachfolgend anhand einer bevorzugten Ausführungsform im Hinblick auf die Zeichnungen näher erläutert.

Es zeigen:
- Fig. 1: eine perspektivische Darstellung der Saugerleistenvorrichtung;
- Fig. 2: eine perspektivische Rückansicht der Saugerleistenvorrichtung;
- Fig. 3: den Bogenmaterialanleger in einer ersten Betriebsart; und
- Fig. 4: den Bogenmaterialanleger in einer zweiten Betriebsart.

Fig. 1 zeigt eine perspektivische Darstellung einer erfindungsgemäßen Saugerleistenvorrichtung 10. Eine Hauptwelle 12 ist drehbar in einem Gehäuse des Bogenmaterialanlegers gelagert und definiert eine Schwenkachse 14. Eine Saugerleiste 16 ist über Verbindungselemente 18 mit der Hauptwelle 12 verbunden. Die Verbindungselemente 18 sind um die Schwenkachse 14 schwenkbar, jedoch mit der Saugerleiste 16 fest verbunden.

Die Saugerleiste 16 umfasst eine Vielzahl von axial beabstandeten Saugern 20, die über eine Rohrverbindung mit einer Unterdruckvorrichtung 22 verbunden sind. Mit der Unterdruckvorrichtung 22 ist eine Steuerung 24 zur Steuerung der Unterdruckzufuhr zu den Saugern 20 verbunden.

Ein auch in Fig. 2 dargestellter angetriebener Block 44 ist um die Welle 12 frei drehbar und umfasst eine Verlängerung 45 (Fig. 2). Zwischen der Verlängerung 45 und einer mit der Saugerleiste 16 fest verbundenen Halterung 31 befindet sich ein Stellglied 30, das mit Hilfe von zwei Federn 32, 34 an der Halterung 31 befestigt ist. In einer ersten Position hält das Stellglied 30 die Verlängerung 45 in der Nähe der Halterung 31, und in einer zweiten Position komprimiert das Stellglied 30 die Federn 32, 34 und drückt die Verlängerung 45 von der Halterung 31 weg. Auf diese Weise kann das Stellglied 30 den Winkel zwischen der Welle 12 und der Saugerleiste 16 verändern.

Unabhängig von der Position des Stellglieds 30 kann ein einen Kurvenfolger 40 tragender Kurvenfolgerarm 42 von einer Kurve angetrieben werden und einer an einer am Bogenmaterialanlegergehäuse befestigen Halterung 48 befestigten Haltefeder 46 entgegenwirken.

Der Kurvenfolgerarm 42 treibt den Block 44 an, um diesen um die Welle 12 zu drehen und dadurch die Saugerleiste 16 mittels der Halterung 31 zu bewegen und dadurch die Sauger 20 zu bewegen.

Fig. 3 zeigt die kurvengetriebene Bewegung des Saugers 20 bei in der ersten Position befindlichem Stellglied 30, wenn sich die Verlängerung 45 und die Halterung 31 in der einander angenäherten Position befinden. Die Steuerung 24 stellt sicher, dass die Sauger 20 mit einem Unterdruck beaufschlagt sind und so eine Saugwirkung ausüben, um den untersten Bogen 66 eines Bogenmaterialstapels 60 herunterzuziehen. Der Bogenmaterialstapel 60 liegt auf einem Tablett 70 auf und umfasst eine vordere Führung 72 und einen Rückhalter 74.

Fig. 4 zeigt die kurvengetriebene Bewegung des Saugers 20 bei in der zweiten Position, der Hemmposition, befindlichem Stellglied, wenn sich die Verlängerung 45 und die Halterung 31 in einer voneinander abgerückten Position befinden. Hierbei hat die Steuerung 24 das Stellglied aktiviert und den Unterdruck 22 abgestellt. Der Sauger 20 schwenkt weiter, es werden jedoch keine Bogen abgenommen. Der Kontakt zwischen der Kurve und dem Kurvenfolger kann bestehen bleiben, wodurch der Verschleiß verringert wird.

### Liste der Bezugszeichen

- 10: Saugerleistenvorrichtung
- 12: Hauptwelle
- 14: Schwenkachse
- 16: Saugerleiste
- 18: Verbindungselemente
- 20: Sauger
- 22: Unterdruckvorrichtung/Unterdruck
- 24: Steuerung
- 30: Stellglied
- 31: Halterung
- 40: Kurvenfolger
- 42: Kurvenfolgerarm
- 44: Block
- 45: Verlängerung
- 46: Haltefeder
- 48: Halterung
- 60: Bogenmaterialstapel
- 66: unterster Bogen
- 70: Tablett
- 72: vordere Führung
- 74: Rückhalter

## Patentansprüche

1. Bogenmaterialanleger mit einem Bogenmaterialmagazin zur Bevorratung eines Bogenmaterialstapels, einer Saugerleistenvorrichtung, die mindestens einen Sauger (20) zum Kontaktieren des Bogenmaterials umfasst und eine Schwenkachse (14) aufweist, und mit einem eine erste Position und eine zweite Position aufweisenden Stellglied (30), wobei der Sauger bei in der ersten Position befindlichem Stellglied (30) aus einer ersten Winkelposition, in welcher der Sauger (20) das Bogenmaterial kontaktiert, um einen Winkel um die Schwenkachse (14) schwenkt, so dass der Sauger (20) das Bogenmaterial vom Stapel abnimmt; **dadurch gekennzeichnet, dass** der Winkel ein vorbestimmter Winkel ist und **dadurch**, dass der Sauger (20) bei in der zweiten Position befindlichem Stellglied (30) um die Schwenkachse (14) aus einer zweiten Winkelposition heraus schwenkt, in welcher der Sauger (20) das Bogenmaterial nicht kontaktiert.

2. Bogenmaterialanleger nach Anspruch 1,
**gekennzeichnet durch**
einen Kurvenfolger (40), welcher den Sauger (20) betriebsmäßig schwenkt.

3. Bogenmaterialanleger nach Anspruch 1 oder 2,
**dadurch gekennzeichnet,**
**dass** der Sauger (20) bei in der zweiten Position befindlichem Stellglied (30) weiterhin um den vorbestimmten Winkel schwenkt.

4. Bogenmaterialanleger nach Anspruch 3,
**dadurch gekennzeichnet,**
**dass** der Kurvenfolger (40) den Sauger (20) unabhängig davon bewegt, ob sich das Stellglied (30) in der ersten oder der zweiten Position befindet.

5. Bogenmaterialanleger nach einem der Ansprüche 1 bis 4,
**dadurch gekennzeichnet,**
**dass** die Saugerleistenvorrichtung (10) eine die Schwenkachse (14) aufweisende Hauptwelle (12) und eine Saugerleiste (16) umfasst, welche eine parallel, aber versetzt zur Schwenkachse (14) verlaufende Saugerleistenachse aufweist.

6. Bogenmaterialanleger nach einem der Ansprüche 1 bis 5,
**dadurch gekennzeichnet,**
**dass** das Stellglied (30) den Winkel zwischen der Hauptwelle (12) und der Saugerleiste (16) verändert.

7. Bogenmaterialanleger mindestens nach Anspruch 2,
**gekennzeichnet durch**
einen vom Kurvenfolger (40) angetriebenen, um die Schwenkachse (14) und um die Hauptwelle (12) drehbaren und über das Stellglied (30) mit der Saugerleistenvorrichtung verbundenen Block (44).

8. Bogenmaterialanleger mindestens nach Anspruch 5,
**gekennzeichnet durch**
eine sich von der Saugerleistenvorrichtung erstreckende Halterung (31), an der das Stellglied (30) über Haltefedern (32, 34) befestigt ist.

9. Bogenmaterialanleger nach einem der Ansprüche 1 bis 8,
**gekennzeichnet durch**
eine Unterdruckvorrichtung, welche bei in der zweiten Position befindlichem Stellglied (30) den Unterdruck an dem Sauger (20) abstellt.

10. Bogenmaterialanleger nach einem der Ansprüche 1 bis 9,
**gekennzeichnet durch**
ein Tablett, welches teilweisen Zugang zur Unterseite des bevorrateten Bogenmaterials ermöglicht.

11. Verfahren zur Abnahme von Bogen,
**gekennzeichnet durch** folgende Schritte:
Drehen einer Saugerleistenvorrichtung in einer ersten Betriebsart aus einer ersten Winkelstellung, in welcher ein Sauger das Bogenmaterial kontaktiert und das Bogenmaterial transportiert, um einen vorgegebenen Winkel; und
Drehen der Saugerleistenvorrichtung in einer zweiten, hemmenden Betriebsart aus einer zweiten Winkelstellung, in welcher der Sauger das Bogenmaterial nicht kontaktiert.

12. Verfahren nach Anspruch 11,
**dadurch gekennzeichnet,**
**dass** der am Sauger anliegende Unterdruck in der ersten Betriebsart bereitgestellt und in der zweiten Betriebsart abgestellt ist.

13. Verfahren nach Anspruch 11 oder 12,
**dadurch gekennzeichnet,**
**dass** in der zweiten Betriebsart der Sauger (20) um den vorbestimmten Winkel geschwenkt wird.

## Claims

1. Sheet feeder with a sheet storage tray for supplying a sheet material stack, a suction bar device, which comprises at least one sucker (20) for contacting the sheet material and has a pivot axis (14), and with an actuator (30) having a first position and a second position, wherein when the actuator (30) is located in the first position the sucker pivots out of a first angle position, in which the sucker (20) is in contact with the sheet material, around an angle around the pivot axis (14), so that the sucker (20) takes up the sheet material from the stack, **characterised in that** the angle is a predetermined angle, and **in that** when the actuator (30) is located in the second position, the sucker (20) pivots around the pivot axis (14) out of a second angle position, in which the sucker (20) is not in contact with the sheet material.

2. Sheet feeder according to claim 1, **characterised by** a cam follower (40), which pivots the sucker (20) during operation.

3. Sheet feeder according to claim 1 or 2, **characterised in that** when the actuator (30) is located in the second position, the sucker (20) continues to pivot around the predetermined angle.

4. Sheet feeder according to claim 3, **characterised in that** the cam follower (40) moves the sucker (20) irrespective of whether the actuator (30) is located in the first or the second position.

5. Sheet feeder according to one of claims 1 to 4, **characterised in that** the suction bar device (10) comprises a main shaft (12), which has the pivot axis (14), and a suction bar (16), which has a suction bar axis running parallel but offset to the pivot axis (14).

6. Sheet feeder according to one of claims 1 to 5, **characterised in that** the actuator (30) varies the angle between the main shaft (12) and the suction bar (16).

7. Sheet feeder at least according to claim 2, **characterised by** a block (44), which is driven by the cam follower (40), is rotatable around the pivot axis (14) and around the main shaft (12) and is connected to the suction bar device by means of the actuator (30).

8. Sheet feeder at least according to claim 5, **characterised by** a mounting (31), which extends from the suction bar device and to which the actuator (30) is fastened by means of retaining springs (32, 34).

9. Sheet feeder according to one of claims 1 to 8, **characterised by** a vacuum device, which switches off the vacuum at the sucker (20) when the actuator (30) is located in the second position.

10. Sheet feeder according to one of claims 1 to 9, **characterised by** a tray, which allows partial access to the underside of the stored sheet material.

11. Process for taking up sheets **characterised by** the following steps:
rotating a suction bar device in a first operating mode out of a first angle position, in which a sucker is in contact with the sheet material and transports the sheet material, around a predetermined angle; and
rotating the suction bar device in a second restraining operating mode out of a second angle position, in which the sucker is not in contact with the sheet material.

12. Process according to claim 11, **characterised in that** the vacuum acting on the sucker is provided in the first operating mode and switched off in the second operating mode.

13. Process according to claim 11 or 12, **characterised in that** in the second operating mode the sucker (20) is pivoted around the predetermined angle.

## Revendications

1. Margeur comprenant un chargeur de feuilles destiné à mettre en réserve une pile de feuilles, un dispositif de baguette aspirante, qui comporte au moins une tête aspirante (20) destinée à être en contact avec la feuille et un axe de pivotement (14), et doté d'un actionneur (30) comprenant une première position et une seconde position, la tête aspirante, lorsque l'actionneur (30) se trouve dans la première position, pivotant suivant un angle autour de l'axe de pivotement (14) depuis une première position angulaire, dans laquelle la tête aspirante (20) est en contact avec la feuille, de sorte que la tête aspirante (20) retire la feuille de la pile ; **caractérisé en ce que** l'angle est un angle prédéfini et **en ce que** la tête aspirante (20), lorsque l'actionneur (30) se trouve dans la seconde position, pivote autour de l'axe de pivotement (14) depuis une seconde position angulaire, dans laquelle la tête aspirante (20) n'est pas en contact avec la feuille.

2. Margeur selon la revendication 1,
**caractérisé par**
un suiveur de came (40), lequel fait pivoter la tête aspirante (20) d'une façon adaptée au fonctionnement.

3. Margeur selon la revendication 1 ou 2,
**caractérisé en ce que**
la tête aspirante (20), lorsque l'actionneur (30) se trouve dans la seconde position, continue de pivoter suivant l'angle prédéfini.

4. Margeur selon la revendication 3,
**caractérisé en ce que**
le suiveur de came (40) déplace la tête aspirante (20) indépendamment du fait que l'actionneur (30) se situe dans la première ou la seconde position.

5. Margeur selon l'une quelconque des revendications 1 à 4,
**caractérisé en ce que**
le dispositif de baguette aspirante (10) comporte un arbre principal (12) comprenant l'axe de pivotement (14) et une baguette aspirante (16), laquelle comprend un axe de baguette aspirante s'étendant parallèlement à, mais en décalé de, l'axe de pivotement (14).

6. Margeur selon l'une quelconque des revendications 1 à 5,
**caractérisé en ce que**
l'actionneur (30) modifie l'angle entre l'arbre principale (12) et la baguette aspirante (16).

7. Margeur selon la revendication 2,
**caractérisé par**
un bloc (44) entraîné par le suiveur de came (40), pouvant tourner autour de l'axe de pivotement (14) et autour de l'arbre principal (12) et relié par l'actionneur (30) au dispositif de baguette aspirante.

8. Margeur selon la revendication 5,
**caractérisé par**
un support (31) s'étendant depuis le dispositif de baguette aspirante, sur lequel l'actionneur (30) est fixé par des ressorts de retenue (32, 34).

9. Margeur selon l'une quelconque des revendications 1 à 8,
**caractérisé par**
un dispositif de dépression, lequel arrête la dépression sur la tête aspirante (20) lorsque l'actionneur (30) se trouve dans la seconde position.

10. Margeur selon l'une quelconque des revendications 1 à 9,
**caractérisé par**
une tablette, laquelle permet un accès partiel à la face inférieure des feuilles mises en réserve.

11. Procédé de retrait des feuilles,
**caractérisé par** les étapes suivantes :
amenée en rotation d'un dispositif de baguette aspirante au cours d'un premier type de fonctionnement depuis une première position angulaire, dans laquelle une tête aspirante est en contact avec la feuille et transporte la feuille, suivant un angle prédéfini ; et
amenée en rotation du dispositif de baguette aspirante au cours d'un second type de fonctionnement bloquant, depuis une seconde position angulaire, dans laquelle la tête aspirante n'est pas en contact avec la feuille.

12. Procédé selon la revendication 11,
**caractérisé en ce que**
la dépression présente sur la tête aspirante est mise à disposition au cours du premier type de fonctionnement et arrêtée au cours du second type de fonctionnement.

13. Procédé selon la revendication 11 ou 12,
**caractérisé en ce que**
la tête aspirante (20) est pivotée suivant l'angle prédéfini au cours du second type de fonctionnement.
